# EUROPÄISCHE PATENTSCHRIFT

(11) **EP 0 359 051 B1**
(45) Veröffentlichungstag und Bekanntmachung des Hinweises auf die Patenterteilung: **23.10.1991**
(21) Anmeldenummer: 89116111.9
(22) Anmeldetag: 31.08.1989
(51) Int. Cl.: E06B 9/82

(54) **Schliesskantensicherung**
Safety door-edge construction
Dispositif de sécurité du bord antérieur des portes

(30) Priorität: 31.08.1988 DE 3829499
(43) Veröffentlichungstag der Anmeldung: 21.03.1990
(73) Patentinhaber: GfA-Antriebstechnik GmbH, D-4000 Düsseldorf 11 (DE)
(72) Erfinder: Lehmann, Siegfried, D-4054 Nettetal 1 (DE); Drees, Wilhelm, D-4000 Düsseldorf (DE)
(74) Vertreter: Stenger, Watzke & Ring Patentanwälte

(56) Entgegenhaltungen:
- WO-A-87/03035
- DE-B- 1 240 114
- US-A- 1 944 157
- US-A- 4 045 631

## Beschreibung

Gegenstand der Erfindung ist eine Schließkantensicherung für kraftbetätigte Türen, Tore oder dgl. mit einem die Schließante bildenden, elastisch verformbaren Schlauch und einem daran abgestützten, unelastischen Zugelement als Schaltglied.

Für die Absicherung der Einzugsschlitze von aufwickelbaren Rollgittern sind sogenannte Einziehsicherungen bekannt geworden, welche aus einem über die gesamte Torbreite gespannten Seil bestehen. Diese Seile müssen aber in einem großen Abstand von Einzugsschlitz angeordnet werden, damit ein ausreichender Schaltweg zur Verfügung steht. Zur Minimierung dieses Schaltweges ist es erforderlich, das Seil straff zu spannen oder mit Stützen zu fixieren, damit es nicht durchhängt, wie es aus der DE-B-1240114 und US-A-4045631 bekannt ist. Ein stark gespanntes oder vielfach unterstütztes Seil benötigt aber vergleichsweise hohe Verformungskräfte zur Erzeugung eines Schaltsignals, was die Empfindlichkeit des Schaltgliedes stark herabsetzt.

Davon ausgehend liegt der Erfindung die **Aufgabe** zugrunde, eine einfach konstruierte Schließkantensicherung zu schaffen, die aus möglichst wenigen Einzelteilen besteht, eine hohe Empfindlichkeit besitzt und deren elektrisches Schaltelement sich nicht im Betätigungsbereich befindet.

Als technische **Lösung** wird vorgeschlagen, daß das Zugelement in eine dieses eng umschließende Längsöffnung im Mantel des Schlauches eingezogen und unmittelbar an der schließkantenseitigen Mantellinie des Schlauches abgestützt ist.

Eine nach dieser technischen Lehre ausgebildete Schließkantensicherung hat den **Vorteil**, daß wie bei der bekannten Einziehsicherung ein durchgehendes Seil als Schaltglied verwendet werden kann, welches störungsfrei arbeitet. Der Schaltweg des Seiles wird bezogen auf eine bestimmte Eindringtiefe im Vergleich zu dem freigespannten oder mit Stützen fixierten Seil der bekannten Einziehsicherungen durch die kontinuierliche Abstützung mit dem elastisch verformbaren Körper sprunghaft vergrößert, wobei es unerheblich ist, ob der Schaltimpuls in der Mitte oder im Randbereich mit einem schmalen oder einem breiteren Gegenstand erzeugt wird. Weil die Betätigungskraft nicht viel größer als der Verformungswiderstand des elastisch verformbaren Schlauches ist, erhöht sich die Empfindlichkeit gegenüber dem stak gespannten bzw. mit Stützen fixierten Seil deutlich.

Bei einer praktischen Ausführungsform kann das Profil des Schlauches schließkantenseitig konisch geformt sein, um die Empfindlichkeit der Schließkantensicherung weiter zu verbessern.

Für die Nachrüstung wird vorgeschlagen, das Seil in einen außen auf den Schlauch geklebten engeren Schlauch einzuziehen.

Die Montage einer erfindungsgemäß ausgebildeten Schließkantensicherung kann in der Weise erforlgen, daß ein Ende des Seiles an einem Ende des Schlauches festgeklemmt ist und das andere Ende des Seiles aus dem Schlauch heraus zu einem elektrischen Schalter geführt ist, mit dem ein Antriebsmotor abschaltbar ist. Der Abstand zwischen Schlauch und Schalter kann dabei mit einem Kurvenstück oder auch einem Bowdenzug überbrückt werden. In dem Schalter kann ein mit dem Seil verbundener Stößel axial beweglich und federnd gelagert sein, der einen Mikroschalter mit Zwangstrennung betätigt.

Um die Schließkantensicherung selbstüberwachend, also auch einen Bruch des Seiles kontrollierend auszubilden, wird in weiterer Ausgestaltung der Erfindung vorgeschlagen, in dem Stößel eine umlaufende Schaltrinne mit konischen Flanken anzuordnen, in die ein Schaltstift des Mikroschalters eingreift. Das Seil kann dann durch eine Längsbohrung des Stößels geführt und mit Schrauben fixiert sein. Zwischen dem Stößel und dem Gehäuse des Schalters wird eine Druckfeder angeordnet, welche den Stößel bei einem Bruch des Seiles gegen den Schaltstift des Mikroschalters verschiebt.

Als Materialien für den Schlauch kommen Gummi oder Kunststoffe mit einer bestimmten Elastizität in Betracht, während das Seil aus einem biegsamen Material, beispielsweise aus einem Drahtseil oder aus Kunststoff bestehen kann.

Im Normalfall wird ein Seil als Schaltglied für die Schließkantensicherung ausreichen. Es ist aber insbesondere bei größeren Schlauchprofilen auch möglich, mehrere Seile im Abstand nebeneinander und parallel zueinander verlaufend in entsprechende Längsöffnungen in Mantel des Schlauches einzuziehen.

Weitere Einzelheiten und Vorteile des Gegenstandes der Erfindung ergeben sich aus der nachfolgenden Beschreibung der zugehörigen Zeichnungen, in denen ein bevorzugtes Ausführungsbeispiel schematisch dargestellt worden ist. In den Zeichnungen zeigen:

- Fig. 1: ein Rolltor mit einer am unteren Ende angeordneten Schließkantensicherung in Ansicht von der Innenseite her gesehen;
- Fig. 2: eine Schließkantensicherung entlang der Linie II-II in den Fig. 1 und 3 geschnitten;
- Fig. 3: dieselbe Schließkantensicherung entlang der Linie III-III in Fig. 2 geschnitten;
- Fig. 4: einen Schalter entlang der Linie IV-IV in der Fig. 5 geschnitten;
- Fig. 5: denselben Schalter entlang der Linie V-V in Fig. 4 geschnitten;
- Fig. 6: eine schematische Darstellung der Schließkantensicherung mit verschiedenen Schaltpunkten und Schaltbreiten A, B und C;
- Fig. 7: einen Schaltplan.

Mit dem in der Fig. 1 dargestellten Rolltor kann eine Toröffnung 1 verschlossen werden. Am unteren Ende eines Behanges 2 ist eine Schließkantensicherung 3 angeordnet, die im dargestellten Ausführungsbeispiel gemäß den Fig. 2 und 3 aus einem elastisch verformbaren Schlauch 4 mit einem in eine Längsöffnung 5 eingezogenen Seil 6 besteht.

Der Schlauch 4 ist an seinem oberen Rand mit einem Verankerungsprofil 7 in eine im Querschnitt C-förmige Profilschiene 8 eingezogen, mit der er am unteren Rand des Behanges 2 befestigt werden kann.

An einem Ende des Schlauches 4 ist das Seil 6 in einem Kopfstück 9 fixiert, welches gleichzeitig in eine Führungsschiene 10 eingreift. Am anderen Ende ist das Seil 6 aus dem Schlauch 4 durch ein Kopfstück herausgeführt und durch eine Hülle 11 nach Art eines Bowdenzuges in ein Schaltergehäuse 12 hineingeführt, der auf dem Behang 2 befestigt ist.

In dem Schalter 12 ist ein Stößel 13 mit einer umlaufenden Schaltrinne 14 axial verschiebbar angeordnet. Das Seil 6 ist durch eine Längsbohrung 15 des Stößels 13 geführt und mit Schrauben 16 fixiert. Zwischen dem Stößel 13 und dem Schaltergehäuse 12 ist eine Druckfeder 17 angeordnet, die gleichzeitig zwei Funktionen erfüllt. Mit der Druckfeder 17 kann das Seil 6 über eine Einstellschraube 25 soweit vorgespannt werden, daß jeder Schaltimpuls an der Schließkante auch unmittelbar auf den Stößel 13 übertragen wird. Außerdem bewirkt die Druckfeder 17 bei einem Seilriß ebenfalls eine Verschiebung des Stößels 13, der in beiden Bewegungsrichtungen mit einem Schaltstift 18 eines Mikroschalters 19 zusammenwirkt.

Aus dem Schaltplan der Fig. 7 ist ersichtlich, daß der Mikroschalter 19 im Strompfad 20 für eine Schützspule 21 eines Motorschützes für die Zu-Bewegung eines Antriebsmotors 22 liegt.

Durch die Abstützung des Seiles 6 an dem elastisch verformbaren Schlauch 4 ergeben sich im Falle eines Schaltimpulses an der Schließkante Einbuchtungen 23 mit verhältismäßig steilen, unter einem Winkel von ca. 30° geneigten Flanken. Dabei ist die Neigung der Flanken von dem elastischen Verformungswiderstand des Schlauches 6 abhängig. Die Größe des Neigungswinkels bestimmt dabei die Länge des Schaltweges am Stößel 13 im Schaltergehäuse 12. Die Empfindlichkeit der Schließkantensicherung ist damit proportional zum Verformungswiderstand des Schlauches.

In der Praxis muß ein Kompromiß gesucht werden, denn der Verformungswiderstand des Schlauches darf einerseits nicht so groß sein, daß der Schlauch selbst Verletzungen verursachen kann, und darf andererseits nicht so niedrig sein, daß die Empfindlichkeit bzw. der Schaltweg am Stößel bei einem nennenswerten Schaltimpuls zu klein werden. Außerdem muß das Schlauchprofil eine Eindringtiefe von mehreren Zentimetern ermögliche, weil der Antriebsmotor auch nach dem Abschalten noch einen Nachlauf hat.

Mit der schematischen Darstellung in der Fig. 6 soll veranschaulicht werden, daß die Empfindlichkeit einer erfindungsgemäß ausgebildeten Schließkantensicherung unabhängig davon ist, an welcher Stelle auf einer Länge von ca. 5 m eine Schaltimpuls mit einer Eindringtiefe von z.B. 50 mm erfolgt und ob die dabei erzeugte Einbuchtung 23 kurz oder lang ist. Bei den dargestellten Schaltimpulsen A, B und C wird in jedem Falle rechnerisch ein Schaltweg von ca. 20 mm an Stößel 13 erzeugt.

Wäre das Seil 6 freitragend gespannt, so würde der Schaltweg nur ca. 1 mm betragen und damit noch im Bereich der durch Temperaturschwankungen bedingten Längenänderungen des Seiles 6 liegen. Dieser geringe Schaltweg wäre für eine zuverlässige Funktion der Schließkantensicherung nicht ausreichend.

### Bezugszeichenliste

1 Toröffnung
2 Behang
3 Schließkantensicherung
4 Schlauch
5 Längsöffnung
6 Seil
7 Verankerungsprofil
8 Profilschiene
9 Kopfstück
10 Führungsschiene
11 Hülle
12 Schaltergehäuse
13 Stößel
14 Schaltrinne
15 Längsbohrung
16 Schraube
17 Druckfeder
18 Schaltstift
19 Mikroschalter
20 Strompfad
21 Schützspule
22 Antriebsmotor
23 Einbuchtung
24 Befehlsgerät "Zu"
25 Einstellschraube

## Patentansprüche

1. Schließkantensicherung für kraftbetätigte Türen, Tore oder dgl. mit einem die Schließkante bildenden, elastisch verformbaren Schlauch (4) und einem daran abgestützten, unelastischen Zugelement (6) als Schaltglied, **dadurch gekennzeichnet**, daß das Zugelement (6) in eine dieses eng umschließende Längsöffnung (5) im Mantel des Schlauches (4) eingezogen und unmittelbar an der schließkantenseitigen Mantellinie des Schlauches (4) abgestützt ist.

2. Schließkantensicherung nach Anspruch 1, dadurch gekennzeichnet, daß das Profil des Schlauches (4) schließkantenseitig konisch geformt ist.

3. Schließkantensicherung nach den Ansprüchen 1 und 2, dadurch gekennzeichnet, daß das Zugelement ein Seil (6) ist und in einen außen auf den Schlauch (4) geklebten engeren Schlauch eingezogen ist.

4. Schließkantensicherung nach den Ansprüchen 1 und 2, dadurch gekennzeichnet, daß ein Ende des Seiles (6) an einem Ende des Schlauches (4) in einem Kopfstück (9) festgeklemmt ist und das andere Ende aus dem Schlauch (4) heraus zu einem Schaltergehäuse (12) geführt ist, mit dem ein Antriebsmotor (22) abschaltbar ist.

5. Schließkantensicherung nach den Ansprüchen 1 und 4, dadurch gekennzeichnet, daß der Übergang zwischen Schlauch (4) und Schalter (12) mit einem Kurvenstück oder einer Hülle (11) nach Art eines Bowdenzuges überbrückt ist.

6. Schließkantensicherung nach den Ansprüchen 1 bis 5, dadurch gekennzeichnet, daß in dem Schaltergehäuse (12) ein mit dem Seil (6) verbundener Stößel (13) axial beweglich und federnd gelagert ist, der einen Mikroschalter (19) betätigt.

7. Schließkantensicherung nach den Ansprüchen 1 bis 4, dadurch gekennzeichnet, daß in dem Stößel (13) eine umlaufende Schaltrinne (14) mit konischen Flanken angeordnet ist, in die ein Schaltstift (18) des Mikroschalter (19) eingreift.

8. Schließkantensicherung nach den Ansprüchen 1 bis 5, dadurch gekennzeichnet, daß das Seil (6) durch eine Längsbohrung (15) des Stößels (13) geführt und mit Schrauben (16) fixiert ist.

9. Schließkantensicherung nach Anspruch 4, dadurch gekennzeichnet, daß zwischen dem Stößel (13) und dem Schaltergehäuse (12) eine Druckfeder (17) angeordnet ist.

10. Schließkantensicherung nach Anspruch 1, dadurch gekennzeichnet, daß der Schlauch (6) aus Gummi oder Kunststoff besteht.

11. Schließkantensicherung nach Anspruch 1, dadurch gekennzeichnet, daß das Seil (6) aus einem biegsamen Material, beispielsweise einem Drahtseil oder aus Kunststoff besteht.

12. Schließkantensicherung nach Anspruch 1, dadurch gekennzeichnet, daß an dem Schlauch (4) nebeneinander mehrere Seile (6) abgestützt sind.

## Claims

1. Closing edge protection for powered doors or gates or the like, the protection comprising a resiliently deformable tube (4) effective as closing edge and a non-resilient pull element (6) which bears on the tube (4) and which acts as actuating element, characterised in that the pull element (6) is drawn into a longitudinal opening (5) in the tube envelope, the opening (5) extending closely around the pull element (6) and is supported directly on that generatrix of the tube (4) which is near the closing edge.

2. Protection according to claim 1, characterised in that the tube (4) has a conical cross-section on the closing edge side.

3. Protection according to claims 1 and 2, characterised in that the pull element is a rope or the like (6) and is drawn into a relatively narrow tube stuck to the outside of the resiliently deformable tube (4).

4. Protection according to claims 1 and 2, characterised in that one end of the rope or the like (6) is clamped fast to one end of the flexible tube (4) in an end member (9) and the other end extends out of the flexible tube (4) to a switch casing (12) adapted to switch off a driving motor (22).

5. Protection according to claims 1 and 4, characterised in that the transition between the flexible tube (4) and the switch (12) is bridged by means of a curved member or of a sleeve (11) after the fashion of a Bowden cable.

6. Protection according to claims 1 to 5, characterised in that a push rod (13) connected to the rope (6) is mounted resiliently and for axial movement in the switch casing (12) and actuates a microswitch (19).

7. Protection according to claims 1 to 4, characterised in that the push rod (13) is formed with a peripheral actuating groove (14) which has conical flanks and in which an actuating pin (18) of the microswitch (19) engages.

8. Protection according to claims 1 to 5, characterised in that the cable (6) extends through a longitudinal bore (15) in the push rod (13) and is secured by screws (16).

9. Protection according to claim 4, characterised in that a compression spring (17) is disposed between the push rod (13) and the switch casing (12).

10. Protection according to claim 1, characterised in that the flexible tube (4) is made of rubber or plastics.

11. Protection according to claim 1, characterised in that the rope (6) is made of a flexible material such as a wire rope or plastics.

12. Protection according to claim 1, characterised in that a number of ropes (6) are supported one beside another on the flexible tube (4).

## Revendications

1. Dispositif de sécurité du bord antérieur de portes actionnées par commande extérieure, portails ou analogues comportant un tuyau (4) déformable élastiquement, formant le bord de fermeture et un élément de traction (6), non élastique, s'appliquant contre le tube et servant d'élément de manoeuvre, caractérisé en ce que l'élément de traction (6) est introduit dans une ouverture longitudinale (5) entourant étroitement cet élément, pratiquée dans la paroi du tuyau (4), et qu'il s'appuie directement contre la génératrice du côté du bord de fermeture du tuyau (4).

2. Dispositif de sécurité du bord antérieur des portes selon la revendication 1, caractérisé en ce que le profil du tuyau (4) est en forme de cône du côté du bord de fermeture.

3. Dispositif de sécurité du bord antérieur des portes selon les revendications 1 et 2, caractérisé en ce que l'élément de traction est un câble (6) et qu'il est introduit dans un tuyau plus étroit collé extérieurement sur le tuyau (4).

4. Dispositif de sécurité du bord antérieur des portes selon les revendications 1 et 2, caractérisé en ce qu'une extrémité du câble (6) est fixée sur une extrémité du tuyau (4) dans une pièce de tête (9) et que l'autre extrémité est guidée hors du tuyau (4) vers le boîtier de commutateur (12) avec lequel un moteur d'entraînement (22) peut être mis hors circuit.

5. Dispositif de sécurité du bord antérieur des portes selon les revendications 1 et 4, caractérisé en ce que le passage entre le tuyau (4) et le commutateur (12) est franchi par une pièce courbe ou une gaine (11) du type d'un câble Bowden.

6. Dispositif de sécurité du bord antérieur des portes selon les revendications 1 à 5, caractérisé en ce que dans le boîtier de commutateur (12) un poussoir (13) relié au câble (6) est monté mobile axialement et élastique, et actionne un micro-commutateur (19).

7. Dispositif de sécurité du bord antérieur des portes selon les revendications 1 à 4, caractérisé en ce qu'il est placé dans le poussoir (13) une rainure de commande (14) périphérique à flancs coniques, dans laquelle s'engage une broche de manoeuvre (18) du micro-commutateur (19).

8. Dispositif de sécurité du bord antérieur des portes selon les revendications 1 à 5, caractérisé en ce que le câble (6) est guidé à travers un alésage longitudinal (15) du poussoir (13) et est fixé par des vis (16).

9. Dispositif de sécurité du bord antérieur des portes selon la revendication 4, caractérisé en ce qu'un ressort de compression (17) est placé entre le poussoir (13) et le boîtier de commutateur (12).

10. Dispositif de sécurité du bord antérieur des portes selon la revendication 1, caractérisé en ce que le tube (6) est constitué en caoutchouc ou en matière plastique.

11. Dispositif de sécurité du bord antérieur des portes selon la revendication 1, caractérisé en ce que le câble (6) est constitué en un matériau flexible, par exemple un câble métallique ou en matière plastique.

12. Dispositif de sécurité du bord antérieur des portes selon la revendication 1, caractérisé en ce que plusieurs câbles (6) sont appliqués les uns à côté des autres contre le tube (4).
